# EUROPÄISCHE PATENTSCHRIFT

(11) **EP 1 404 914 B1**
(45) Veröffentlichungstag und Bekanntmachung des Hinweises auf die Patenterteilung: **03.05.2006**
(21) Anmeldenummer: 02751071.8
(22) Anmeldetag: 25.06.2002
(51) Int. Cl.: D06C 23/00, D04H 1/54

(54) **VORRICHTUNG ZUR FARBLOSEN MUSTERUNG EINER WARENBAHN**
DEVICE FOR THE TRANSPARENT PATTERNING OF A MATERIAL WEB
DISPOSITIF POUR CREER DES DESSINS TRANSPARENTS SUR UNE BANDE D'ETOFFE

(30) Priorität: 10.07.2001 DE 10132563
(43) Veröffentlichungstag der Anmeldung: 07.04.2004
(73) Patentinhaber: Fleissner GmbH, 63329 Egelsbach (DE)
(72) Erfinder: FLEISSNER, Gerold, CH-6300 Zug (CH)
(74) Vertreter: Meyer-Dulheuer, Karl-Hermann
(86) Internationale Anmeldenummer: PCT/EP2002/006987
(87) Internationale Veröffentlichungsnummer: WO 2003/008691

(56) Entgegenhaltungen:
- EP-A- 0 105 730
- EP-A- 0 177 277
- EP-A- 0 511 025
- DE-A- 1 785 165
- DE-A- 2 109 143
- DE-A- 2 218 077
- DE-A- 19 912 905
- US-A- 3 989 788

## Beschreibung

Die Erfindung bezieht sich auf eine Vorrichtung mit einer innerhalb eines Gehäuses umlaufenden Trommel zur farblosen Musterung einer Warenbahn aus untereinander verflochtenen und insofern verfestigten Fasern natürlicher oder synthetischer Art vorzugsweise eines Vlieses wie Wattevlies, das im Falle einer Nassbehandlung wie hydrodynamischer Vernadelung oder eines Veredelungsvorgangs auch getrocknet wird, wobei die Warenbahn mittels eines auf ein Fluid einwirkenden Über- und Unterdrucks gegen die mit Durchlässen versehene Trommel gepresst ist und die Querschnittsflächen der Durchlässe das Bildmuster auf der Warenbahn erzeugen, wobei die Umfangsfläche der Trommel mit ein Bild darstellenden Durchlässen versehen ist, die vielfältig mustergebend auf die aufliegende Warenbahn wirken.

Es ist durch die EP-A-0 105 730 eine Vorrichtung bekannt, mit der heiße Luft gegen ein auf einer Trommel liegendes, mustergebendes, aus Stäben oder Drähten bestehendes Endlosband geführt wird, auf dem die Warenbahn aufliegt. Bei der bekannten Vorrichtung sind die Randbereiche und zwar die Durchlässe bildenden glatten, die Wasserbahn tragenden Flächen nicht durchlässig.

Mit der Vorrichtung nach der DE-A-199 29 105 wird Wasser gegen ein Vlies gepresst, das auf einem mustergebenden Struktursieb aufliegt. In beiden Fällen wird das Muster auf der Warenbahn durch das Strukturmuster des Endlosbandes erzeugt.

Durch die US 5 115 544 oder auch die DE-A-199 12 279 oder DE-A-199 12 905 ist bekannt, ein Sieb mit einer ein Profil gebenden Erhöhung zu versehen, gegen die das zu mustemde Vlies mittels Wasserstrahlen gepresst wird. Je nachdem welche Figuren als Erhöhungen auf dem Endlossieb aufgebracht sind, können die unterschiedlichsten Muster eventuell auch als Lochmuster erzeugt werden. Ähnliches offenbart die EP-A-O 511 025, nach der ebenfalls Erhöhungen auf einem Sieb für die farblosen Muster sorgen. Als Medium zur Bewegung der Fasern kann hier auch heiße Luft Anwendung finden.

Ein aufwendigeres Verfahren zur farblosen Musterung mittels Luft offenbart die US 4 499 637. Dort werden energiereiche Luftstrahlen aus computergesteuerten Düsen gegen die Warenbahn geblasen. Weiterhin ist durch die DE-A-21 09 143 bekannt, über die Warenbahn eine Schablone mit dem gewünschten Muster entsprechenden Aussparungen zu bewegen, gegen die Heißluft unter Druck geblasen wird. Diese aus dem Farbdruckverfahren bekannte Methode konnte aber ebenso nicht befriedigen. Das Gleiche gilt für die Idee nach der DE-A-20 21 188, bei der die Musterung mittels der Schablone ebenfalls mit heißer Luft dadurch erfolgt, dass die Luft einzelne Fasern der polförmigen Warenbahn zum mustergewünschten Schrumpfen veranlasst.

Ausgehend von der anfangs genannten Art besteht die Aufgabe, eine Vorrichtung zu finden, mit der ohne großen Aufwand kontinuierlich ein beliebiges Muster in das Vlies od. dgl. gezwungen werden kann, und zwar ohne ein Strukturmuster eines transportierenden Endlosbandes beachten zu müssen.

Zur Lösung der Aufgabe sieht die Erfindung vor, dass die Trommel und die äußere Umfangsfläche der Trommel über die ganze die Warenbahn tragende Fläche mikroperforiert und damit derart fluiddurchlässig ausgebildet ist und die mustergebenden Durchlässe größer als die Mikroperforierung der die Warenbahn tragenden Fläche dimensioniert sind, dass Fluid im Bereich der Durchlässe und auch im Bereich der die Warenbahn tragenden glatten Fläche des Transportelementes vollflächig abgeführt wird.Es soll also nicht die Struktur eines Transportelementes das Bildmuster erzeugen, sondern die Querschnittsfläche von auf dem Transportelement vorhandenen Durchlässen. Dazu ist aber auch die glatte die Durchlässe bildende und die Warenbahn tragende Fläche für das Fluid auch im Randbereich durchlässig. Für eine saubere, klar figurierte Mustergebung ist die auch die äußere Trommel oder die Folie insgesamt luftdurchlässig bzw. mikroperforiert, somit kann das abgesaugte Fluid vollflächig und nicht nur an den Musterflächen abgeführt werden. Vorteilhaft ist es auch, dass die die Warenbahn tragende glatte Fläche Durchlässe aufweist, so dass ohne weiteres ein dreidimensionales Muster gebildet werden kann.

Die Warenbahn muss im Falle einer Nassbehandlung, z. B. wenn sie mittels der hydrodynamischen Vernadelung verfestigt wurde, sowieso getrocknet werden. Wenn nunmehr die Wärmebehandlungsvorrichtung wie Siebtrommeltrockener mit einer Umfangsfläche versehen ist, die mit ein Bild erzeugenden Durchlässen versehen ist, dann kann das gewünschte Muster von selbst ohne zusätzlichen Aufwand entstehen.

Die Fasern werden teilweise durch den Unterdruck durch die Durchlässe des Musters gesaugt, so dass sich ein dreidimensionales farbloses Muster aus den eigenen Fasern auf dem Vlies ergibt. Das erfindungsgemäße Verfahren kann aber auch ohne Trockenvorgang durchgeführt werden, sowohl mit kalter als auch warmer oder heißer Luft, Dampf oder einem Fluid.

Eine Vorrichtung gemäß der Erfindung ist in der Zeichnung beispielhaft dargestellt. Es zeigen:
- Fig. 1: einen Schnitt längs durch eine übliche Siebtrommelvorrichtung und
- Fig. 2: die Draufsicht der Umfangsfläche einer Trommel mit unterschiedlichen Mustern als aus Schlitzen bestehenden Bildern.

Eine normale Siebtrommelvorrichtung besteht aus einem etwa rechteckigen Gehäuse 1. das durch eine Zwischenwand 2 in einen Behandlungsraum 3 und einen Ventilatorraum 4 unterteilt ist. Im Behandlungsraum 3 ist die Siebtrommel und konzentrisch zu dieser im Ventilatorraum 4 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Jedenfalls setzt der Ventilator das Innere der Trommel unter Saugzug.

Gemäß der Fig. 1 sind ober- und unterhalb des Ventilators 6 jeweils Heizaggregate 7 angeordnet, die aus mit Heizmedium durchflossenen Rohren bestehen. Die Trommel ist in dem nicht vom Vlies bedeckten Bereich innen von einer Innenabdeckung 8 gegen den Saugzug abgedeckt. Der wirksame Mantel der Trommel ist durch ein gelochtes Blech 5 gebildet. Dieses kann mit Abstand außen von einer Folie oder Stahlband 9 umschlungen sein, die an der Stirnseite der Trommel an den beiden Böden 11, 12 gespannt gehalten ist. Die mustergebenden Öffnungen können direkt in der Trommel oder auch - bei Verwendung einer Folie - in der Folie eingebracht sein. In diesem Fall handelt es sich nicht mehr um eine übliche Siebtrommel, sondern um eine glatte Trommel mit einer mustergebenden Umfangsfläche. Für die saubere, klar figurierte Mustergebung, soll die Trommel, Folie od. dgl. insgesamt luftdurchlässig, wie mikroperforiert sein, damit das abgesaugte Fluid vollflächig abgeführt werden kann und nicht nur an den Musterfiächen.

Eine Siebtrommel dieser oben genannten Art dient im allgemeinen zum Trocknen. Gleichzeitig oder aber auch allein kann sie zum farblosen Mustern dienlich sein, indem die die Warenbahn tragende glatte Umfangsfläche Durchlässe aufweist, die auf dem Vlies ein dreidimensionales Muster 13 entstehen lassen. Dies können Schlitze 14, Kreuze, Löcher oval oder rund oder sonstige Öffnungen sein, die zusammen mit anderen ein gewünschtes Bildmuster 13 ergeben. Bilder der gedachten Art sind in der Fig. 2 dargestellt. Dort ist auch im Bildmuster "OTTO" dargestellt, dass die Folie od. dgl. nicht nur für das Muster "OTTO" durchlässig ausgebildet, sondern das Transportelement 9 vollflächig durchlässig z. B. mikroperforiert ist.

Die Vorrichtung zum Mustern kann in eine Kontinueanlage im Anschluss an eine Nassbehandlung zur gleichzeitigen Trocknung oder auch allein nur zum Mustern Anwendung finden. Je nach dem muss das Medium wie Luft, Fluid oder Dampf gewählt werden.

## Patentansprüche

1. Vorrichtung mit einer innerhalb eines Gehäuses (1) umlaufenden Trommel (5) zur farblosen Musterung einer Warenbahn aus untereinander verflochtenen und insofern verfestigten Fasern natürlicher oder synthetischer Art vorzugsweise eines Vlieses wie Wattevlies, das im Falle einer Nassbehandlung wie hydrodynamischer Vernadelung oder eines Veredelungsvorgangs auch getrocknet wird, wobei die Warenbahn mittels eines auf ein Fluid einwirkenden Über- und Unterdrucks gegen die mit Durchlässen (14) versehene Trommel (5) gepresst ist und die Querschnittsflächen der Durchlässe (14) das Bildmuster (13) auf der Warenbahn erzeugen, wobei die Umfangsfläche der Trommel (5) mit ein Bild darstellenden Durchlässen (14) versehen ist, die vielfältig mustergebend auf die aufliegende Warenbahn wirken, **dadurch gekennzeichnet, dass** die Trommel (5) und die äußere Umfangsfläche der Trommel (5) über die ganze die Warenbahn tragende Fläche mikroperforiert und damit derart fluiddurchlässig ausgebildet ist und die mustergebenden Durchlässe (14) größer als die Mikroperforierung der die Warenbahn tragenden Fläche dimensioniert sind, dass Fluid im Bereich der Durchlässe und auch im Bereich der die Warenbahn tragenden glatten Fläche des Transportelementes vollflächig abgeführt wird.

2. Vorrichtung nach Anspruch 1, **dadurch gekennzeichnet, dass** die mustergebende Umfangsfläche, eine Folie (9) oder ein Stahlband, mit Abstand auf die Trommel (5) aufgezogen ist.

3. Vorrichtung nach Anspruch 1 oder 2, **dadurch gekennzeichnet, dass** die Querschnittsfläche der Durchlässe aus beliebig über die Fläche der Trommel (5) ausgerichteten, ein Bild darstellenden geraden oder kurvenförmigen Spalten oder Löchern (14) besteht.

4. Vorrichtung nach Anspruch 1, **dadurch gekennzeichnet, dass** die Spalten, Löcher (14) und dgl. zu Namen, Bildern oder beliebigen Mustern zusammengefügt sind.

5. Vorrichtung nach Anspruch 1 **dadurch gekennzeichnet, dass** die Spalten, Löcher (14) u. dgl. gestanzt, gelasert oder auf andere Art in die Trommelumfangsfläche (5, 9) eingebracht sind.

6. Vorrichtung nach Anspruch 1, **dadurch gekennzeichnet, dass** als Fluid Wasser verwendet wird.

7. Vorichtung nach Anspruch 1, **dadurch gekennzeichnet, dass** der Überim Wesentlichen aber der Unterdruck zur Erzeugung der Bildmuster mittels eines Fluids aus Luft oder Gas erzeugt wird.

8. Vorrichtung nach Anspruch 1, **dadurch gekennzeichnet, dass** das Fluid, die Luft oder das Gas, erhitzt ist.

9. Vorrichting nach Anspruch 8, **dadurch gekennzeichnet, dass** als Gas Dampf verwendet wird.

10. Vorrichtung nach Anspruch 1 bis 6, **dadurch gekennzeichnet, dass** das Bildmuster beim Trocknen der Warenbahn erzeugt wird.

11. Vorrichtung nach Anspruch 10, **dadurch gekennzeichnet, dass** das Bildmuster nach dem Trockenvorgang der Warenbahn erzeugt wird.

12. Vorrichtung nach Anspruch 10, **dadurch gekennzeichnet, dass** das Bildmuster an einem trockenen Vlies mittels Dampf erzeugt wird.

## Claims

1. A device comprising a drum (5) rotating inside a housing (1) for transparent patterning of a material web comprising fibres of natural or synthetic type, which are interlaced amongst one another and insofar bonded, preferably of a nonwoven such as fibre wadding which is also dried in the case of a wet treatment such as hydrodynamic needle punching or a finishing process, wherein the material web is pressed by means of an overpressure and underpressure acting on a fluid against the drum (5) provided with openings (14) and the cross-sectional areas of the openings (14) produce the pattern (13) on the material web, wherein the circumferential surface of the drum (5) is provided with openings (14) representing a pattern, which act on the applied material web in a multiple patterning fashion, **characterised in that** the drum (5) and the outer circumferential surface of the drum (5) are micro-perforated over the entire surface bearing the material web and is thus constructed as fluid-permeable and the patterning openings (14) are dimensioned as larger than the micro-perforation of the surface bearing the material web such that fluid in the area of the openings and also in the area of the smooth surface of the transport element bearing the material web is removed over the entire area.

2. The device according to claim 1, **characterised in that** the patterning circumferential surface, a film (9) or a steel strip, is pulled onto the drum (5) with a spacing.

3. The device according to claim 1 or 2, **characterised in that** the cross-sectional area of the openings consists of straight or curved gaps or holes (14), arbitrarily aligned over the surface of the drum (5), which form a pattern.

4. The device according to claim 1, **characterised in that** the gaps, holes (14) and the like are joined together to form names, pictures or arbitrary patterns.

5. The device according to claim 1, **characterised in that** the gaps, holes (14) and the like are punched, laser-cut or incorporated in another fashion into the circumferential surface of the drum (5, 9).

6. The device according to claim 1, **characterised in that** water is used as fluid.

7. The device according to claim 1, **characterised in that** the overpressure but substantially the underpressure to produce the pattern is produced by means of a fluid comprising air or gas.

8. The device according to claim 1, **characterised in that** the fluid, the air or the gas is heated.

9. The device according to claim 8, **characterised in that** steam is used as gas.

10. The device according to claim 1 to 6, **characterised in that** the pattern is produced during drying of the material web.

11. The device according to claim 10, **characterised in that** the pattern is produced after the drying process of the material web.

12. The device according to claim 10, **characterised in that** the pattern is produced on a dry nonwoven by means of steam.

## Revendications

1. Dispositif comportant un tambour (5) tournant à l'intérieur d'une enceinte (1) pour l'apposition d'un motif incolore sur une bande de matière en fibres tressées et dans cette mesure stabilisées de type naturel ou synthétique, de préférence un non-tissé comme du non-tissé de coton qui, dans le cas d'un traitement humide comme un aiguilletage hydrodynamique ou d'une opération d'ennoblissement est aussi séché, dans lequel la bande de matière est comprimée, au moyen d'une surpression ou d'une dépression agissant sur un fluide, contre le tambour (5) pourvu de passages (14) et les surfaces de section transversale des passages (14) créent le motif graphique (13) sur la bande de matière, tandis que la surface circonférentielle du tambour (5) est pourvue de passages (14) représentant une image qui ont un effet d'apposition multiple de motifs sur la bande de matière posée dessus, **caractérisé en ce que** le tambour (5) et la surface circonférentielle extérieure du tambour (5) sont microperforés sur la totalité de la surface supportant la bande de matière et sont ainsi réalisés de manière à laisser passer le fluide et que les passages donnant le motif (14) ont une dimension supérieure à la microperforation de la surface supportant la bande de matière, que du fluide est évacué sur toute la surface au niveau des passages et aussi au niveau de la surface lisse supportant la bande de matière de l'élément de transport.

2. Dispositif selon la revendication 1, **caractérisé en ce que** la surface circonférentielle donnant le motif, un film (9) ou une bande d'acier, est montée à distance sur le tambour (5).

3. Dispositif selon la revendication 1 ou 2, **caractérisé en ce que** la surface de section transversale des passages est composée de fentes ou de trous droits ou de forme courbée (14) représentant une image et alignés de n'importe quelle manière sur la surface du tambour (5).

4. Dispositif selon la revendication 1, **caractérisé en ce que** les fentes, trous (14) et similaires sont assemblés en noms, images ou tous motifs.

5. Dispositif selon la revendication 1, **caractérisé en ce que** les fentes, trous (14) et similaires sont estampés, percés au laser ou d'autre manière dans la surface circonférentielle du tambour (5, 9).

6. Dispositif selon la revendication 1, **caractérisé en ce qu'**on utilise comme fluide de l'eau.

7. Dispositif selon la revendication 1, **caractérisé en ce que** la surpression mais aussi sensiblement la dépression permettant de créer le motif graphique au moyen d'un fluide est générée à partir d'air ou de gaz.

8. Dispositif selon la revendication 1, **caractérisé en ce que** le fluide, l'air ou le gaz est chauffé.

9. Dispositif selon la revendication 8, **caractérisé en ce qu'**on utilise comme gaz de la vapeur.

10. Dispositif selon les revendications 1 à 6, **caractérisé en ce que** le motif graphique est créé au séchage de la bande de matière.

11. Dispositif selon la revendication 10, **caractérisé en ce que** le motif graphique est créé après le processus de séchage de la bande de matière.

12. Dispositif selon la revendication 10, **caractérisé en ce que** le motif graphique est créé sur un non-tissé sec au moyen de vapeur.
